# EUROPÄISCHE PATENTSCHRIFT

(11) **EP 0 616 654 B1**
(45) Veröffentlichungstag und Bekanntmachung des Hinweises auf die Patenterteilung: **04.12.1996**
(21) Anmeldenummer: 93921873.1
(22) Anmeldetag: 29.09.1993
(51) Int. Cl.: D06H 3/16

(54) **VORRICHTUNG ZUM ABSONDERN NUR TEILWEISE GEWENDETER STRÜMPFE AN EINEM STRUMPFWENDEGERÄT**
DEVICE FOR SEPARATING UNCOMPLETELY TURNED STOCKINGS IN A STOCKING TURNING APPARATUS
DISPOSITIF DE SEPARATION DE BAS PARTIELLEMENT RETOURNES DANS UN APPAREIL A RETOURNER DES BAS

(30) Priorität: 01.10.1992 IT TO920800
(43) Veröffentlichungstag der Anmeldung: 28.09.1994
(73) Patentinhaber: ROSSO INDUSTRIE S.P.A., I-10043 Orbassano (Torino) (IT)
(72) Erfinder: ROSSO, Pietro, I-10146 Torino (IT)
(74) Vertreter: Gustorf, Gerhard, Dipl.-Ing.
(86) Internationale Anmeldenummer: EP9302643
(87) Internationale Veröffentlichungsnummer: WO9408084

(56) Entgegenhaltungen:
- DE-A- 1 560 041
- GB-A- 992 504

## Beschreibung

Die Erfindung betrifft eine Vorrichtung für ein automatisches Strumpfwendegerät, die in der Lage ist, ohne manuelle Eingriffe vollständig gewendete Strümpfe von solchen abzusondern, die nur teilweise gewendet worden sind.

Es sind automatische Strumpfwendegeräte bekannt, in denen die Strümpfe nach dem Wenden nach unten abgegeben und über eine schräge Rutsche zur Eingangsöffnung eines Auswerferrohres geleitet werden. In diesem werden die Strümpfe über einen Luftstrahl zur Ausgangsöffnung des Rohres befördert, das sich nach unten öffnet und über einem Sammelbehälter liegt, in den die Strümpfe nach dem Wenden fallen.

Derartige Strumpfwendegeräte, von denen eines beispielsweise in der italienischen Patentanmeldung Nr. 67 993 A/89 (WO 91/07540) der Anmelderin beschrieben und dargestellt ist, arbeiten verhältnismäßig genau und effizient. Trotzdem kann es manchmal vorkommen, daß ein kleiner und im allgemeinen vernachlässigbarer Anteil von Strümpfen nicht vollständig gewendet wird, sondern nur teilweise, so daß am Ausgang des Strumpfwendegerätes ein Abschnitt des Strumpfrandes noch über dem vorhergehenden Abschnitt liegt. Es ist daher notwendig, am Ausgang des Strumpfwendegerätes die ankommenden Strümpfe genau zu beobachten, um im Falle eines Fehlers die wenigen Strümpfe (im allgemeinen weniger als 2 % der Gesamtzahl) von Hand vollständig zu wenden, die im Strumpfwendegerät nicht vollständig gewendet worden sind. Diese Operation ist unbedingt erforderlich, um zu verhindern, daß nicht vollständig gewendete Strümpfe in die nachfolgenden Bearbeitungsstationen gelangen, in denen im Falle der Verwendung nicht gefärbter Garne eine Färbung erfolgt und/oder die Strümpfe gebügelt werden, bevor sie abgepackt werden.

Das genannte Problem ist vor allem bei großen Produktionsmengen von Bedeutung (beispielsweise in der Größenordnung von einigen 10 Millionen Strümpfen im Jahr), weil dann selbst bei geringen Prozentsätzen unvollständig gewendeter Strümpfe der Anteil der manuellen Nacharbeiten groß ist, was die Produktionskosten beträchtlich in die Höhe treibt.

Der Erfindung liegt somit die Aufgabe zugrunde, eine kontinuierliche visuelle Überwachung und manuelle Bearbeitung der Strümpfe entbehrlich zu machen, die das Strumpfwendegerät verlassen, um auf diese Weise den Lohnkostenanteil entsprechend zu senken.

Die Lösung dieser Aufgabe ergibt sich aus dem Patentanspruch 1. Vorteilhafte Weiterbildungen sind Gegenstand der Unteransprüche.

Bei der Lösung des angegebenen Problems wird die Tatsache ausgenutzt, daß vollständig gewendete Strümpfe im gestreckten Zustand länger sind als nur teilweise gewendete Strümpfe. Damit ist es möglich, herkömmliche und im Einsatz befindliche, automatische Strumpfwendegeräte nur geringfügig im Ausgangsbereich zu verändern.

Die Erfindung ist nachstehend an einem Ausführungsbeispiel erläutert, das in der Zeichnung dargestellt ist. Diese zeigt eine perspektivische Darstellung einer Vorrichtung gemäß der Erfindung, die an einem Strumpfwendegerät gemäß der eingangs genannten Patentanmeldung (WO 91/07540) angebaut ist.

Das Strumpfwendegerät 1 bekannter Bauart hat unterhalb der Abgabezone eine Rutsche 2, über welche die von dem Strumpfwendegerät 1 kommenden Strümpfe C zur Eingangsöffnung 3 eines Auswerferrohres 4 geleitet werden. In diesem werden die einzelnen Strümpfe in bekannter Weise durch einen Luftstrahl zur Ausgangsöffnung des Auswerferrohres 4 befördert, das nach unten gerichtet ist.

An dem Auswerferrohr 4, das aus durchsichtigem Kunststoff hergestellt ist, sind zwei Rohrschellen einstellbar befestigt, von denen jede eine Photozelle 5 bzw. 7 mit zugehörigen Reflektoren 6 bzw. 8 trägt. Der Abstand zwischen den beiden Photozellen 5 und 7 wird jedesmal so eingestellt, daß er gleich oder etwas geringer als die Länge eines gestreckten gewendeten Strumpfes C zwischen Spitze C' und Strumpfrand C" ist.

Wenn ein vollständig gewendeter Strumpf C in das Auswerferrohr 4 gelangt, können dadurch beide Photozellen 5 und 7 vollständig überdeckt werden. Dadurch wird ein Impuls an eine nicht gezeigte Schaltung geleitet, die einen Steuerbefehl an einen Zylinder 9 abgibt, der an einem festen Träger angelenkt ist. Wenn der Zylinder 9 dadurch betätigt wird, dreht seine Kolbenstange über einen Hebel eine Leitrutsche 10 so, daß sie unter den Ausgang des Auswerferrohres 4 geschwenkt wird, so daß der vollständig gewendete Strumpf C in einen darunter angeordneten Behälter 12 fällt.

Wenn die beiden Photozellen 5 und 7 einen nicht vollständig gewendeten Strumpf feststellen, bleibt die Leitrutsche 10 in der gestrichelt eingezeichneten, vertikal nach unten hängenden Stellung, so daß die fehlerhaften Strümpfe in einen zweiten Behälter 11 fallen.

Über das beschriebene und dargestellte Ausführungsbeispiel hinaus sind selbstverständlich Änderungen im Rahmen des Erfindungsgedankens möglich. So kann beispielsweise der Zylinder 9 nur dann betätigt werden, wenn in dem Auswerferrohr 4 ein nicht vollständig gewendeter Strumpf ankommt. Damit wird vermieden, daß die Leitrutsche 10 zu häufig geschwenkt werden muß, so daß sie im allgemeinen ihre mit durchgezogenen Linien dargestellte Position beibehält, in der die vollständig gewendeten Strümpfe C in den Behälter 12 fallen. Ferner wäre es möglich, nicht zwei Sensorelemente vorzusehen, die auf den Durchtritt der Strümpfe reagieren, sondern nur eines zu benutzen und als Parameter nicht die Länge des vollständig gewendeten Strumpfes heranzuziehen, sondern die Zeit, die ein solcher Strumpf benötigt, um einen Weg zu durchlaufen, der seiner Länge entspricht. Weiter kann auch das Strumpfwendegerät anders als in der Zeichnung ausgebildet sein. Anstelle von gegenläufig rotierenden Bändern können Rollenpaare vorgesehen sein, wobei den Rollen des unteren Paares nur die Aufgabe zukommt, die Strümpfe aus dem Strumpfwendegerät abzugeben.

## Patentansprüche

1. Vorrichtung für ein von einer Kettelmaschine beschicktes, automatisches Strumpfwendegerät (1), gekennzeichnet durch
- Mittel (5, 6, 7, 8) zum Messen der Länge des Strumpfes (C), die entlang dem Weg des Strumpfes nach dem Wenden angeordnet sind,
- Ablenkmittel (10) zur Bestimmung des Transportweges des gewendeten Strumpfes auf einem von zwei unterschiedlichen, alternativen Abgabewegen in Abhängigkeit davon, ob der Strumpf (C) am Ausgang des Strumpfwendegerätes vollständig oder nur teilweise gewendet ist,
- Betätigungsmittel (9), die von den Mitteln (5, 6, 7, 8) zum Messen gesteuert werden und die Ablenkmittel (10) betätigen derart, daß der Strumpf auf den einen oder den anderen der beiden Abgabewege geleitet wird, abhängig davon, ob er vollständig oder nur teilweise gewendet worden ist.

2. Vorrichtung nach Anspruch 1, dadurch gekennzeichnet, daß die Mittel zum Messen bestehen aus einem den Durchgang des Strumpfes erfassenden Sensororgan, einem Organ zum Erfassen der Dauer der Betätigung des Sensororganes sowie eine Vergleichseinrichtung zum Vergleichen der Zeitdauer der Betätigung des Sensororganes mit einer vorbestimmten Eichzeit, die in Abhängigkeit von der Länge des zu wendenden Strumpfes einstellbar ist.

3. Vorrichtung nach Anspruch 1, dadurch gekennzeichnet, daß die Mittel zum Messen bestehen aus zwei Sensororganen zum Erfassen des Durchgangs des Strumpfes, die einen einstellbaren Abstand voneinander haben, der gleich oder wenig kleiner als die Länge eines vollständig gewendeten Strumpfes ist.

4. Vorrichtung nach Anspruch 2 oder 3, dadurch gekennzeichnet, daß die Sensororgane zum Erfassen des Durchganges des Strumpfes aus Strahlenerfassungsorganen, vorzugsweise Photozellen (5, 7), bestehen, die mit einer Steuerschaltung verbunden sind.

5. Vorrichtung nach Anspruch 3 oder 4, dadurch gekennzeichnet, daß am Ende des Auswerferrohres (4) zwei bezüglich ihrer Position verstellbare Rohrschellen befestigt sind, von denen jede diametral gegenüberliegend eine Photozelle (5, 7) und einen zugehörigen Reflektor (6, 8) trägt.

6. Vorrichtung nach Anspruch 5, dadurch gekennzeichnet, daß unterhalb des nach unten gerichteten Ausgangs am Ende des Auswerferrohres (4) eine Leitrutsche (10) angebracht ist, die um eine horizontale Achse schwenkbar und mit einem Hebel verbunden ist, welcher an der Kolbenstange eines Zylinders (9) angelenkt ist, der seinerseits an einem festen Träger angebracht ist, wobei die Leitrutsche (10) eine vertikale bzw. eine geneigte Stellung einnehmen kann, abhängig davon, ob die Kolbenstange des Zylinders (9) eingezogen oder aus diesem ausgerückt ist, wobei die Position der Kolbenstange bezüglich des Zylinders (9) gesteuert ist von den Impulsen, welche die Photozellen (5, 7) an die Steuerschaltung abgeben.

7. Vorrichtung nach Anspruch 6, dadurch gekennzeichnet, daß die Steuerschaltung den Photozellen (5, 7) so zugeordnet ist, daß sie die Kolbenstange aus dem Zylinder (9) ausschieben kann und dadurch die Leitrutsche (10) in eine geneigte Stellung bringt, wenn die beiden Photozellen (5, 7) gleichzeitig von dem Strumpfrand (C") und der Spitze (C') des in das Auswerferrohr (4) eingeführten Strumpfes (C) verdunkelt werden.

8. Vorrichtung nach Anspruch 6, dadurch gekennzeichnet, daß die Steuerschaltung mit den beiden Photozellen (5, 7) in der Weise verbunden ist, daß dann, wenn diese von dem Strumpfrand (C") und der Spitze (C') des in das Auswerferrohr (4) eingeführten Strumpfes (C) gleichzeitig verdunkelt werden, die Kolbenstange in den Zylinder (9) zurückgezogen wird und die Leitrutsche (10) eine vertikale Stellung einnimmt.

## Claims

1. Device for an automatic sock turning apparatus charged by a linking machine, characterised by
- means (5,6,7,8) for measuring the length of the sock (C), which means are arranged along the path of the sock after having been turned,
- deflector means (10) for determining the conveying way of the turned sock along one of two alternative, different ejection paths, depending on whether the sock (C), at the exit of the sock turning apparatus, has been completely or only partially turned,
- actuating means (9) controlled by said measuring means (5,6,7,8) and by said deflector means (10) such that the sock is being directed to the one or to the other of said two ejection paths, depending on whether it has been completely or partially turned.

2. Device according to claim 1, wherein the measuring means comprise a sensor detecting the passage of a sock, an element for detecting the operating duration of said sensor and a comparator circuit for comparing said sensor operating duration with a predetermined standard time which may be adjusted dependent on the length of the sock to be turned.

3. Device according to claim 1, wherein the measuring means comprise two sensors detecting the passage of a sock and having an adjustable distance between each other which is equal to or only slightly shorter than the length of a completely turned sock.

4. Device according to claim 2 or 3, wherein the sensors detecting the passage of a sock consist of beam detecting elements, preferably photocells (5, 7), connected to a control circuit.

5. Device according to claim 3 or 4, wherein to the end of the ejector tube (4) are fastened in adjustable positions two collar bands, each of which carrying, in diametrically opposite positions, a photocell (5, 7) and a corresponding reflector (6, 8).

6. Device according to claim 5, wherein below the downwardly directed exit at the end of the ejector tube (4) is fastened a deflector chute (10) hingedly mounted to a horizontal axis and connected with a lever which is coupled to the piston rod of a cylinder (9), said deflector chute (10) may have a vertical or an inclined position depending on whether the piston rod of the cylinder (9) is retracted or extended, the position of said piston rod within its cylinder (9) being controlled by pulses sent from said photocells (5, 7) to said control circuit.

7. Device according to claim 6, wherein the control circuit is interlocked with said photocells (5, 7) such that it may expel the piston rod from the cylinder (9) for moving the deflector chute (10) into its inclined position when both photocells (5, 7) are simultaneously darkened by the edge (C") and by the point (C') of the sock (C) introduced into the ejector tube (4).

8. Device according to claim 6, wherein the control circuit is interlocked with both photocells (5, 7) such that the piston rod is being retracted into the cylinder (9) for moving the deflector chute (10) into its vertical position when both potocells (5, 7) are simultaneously darkened by the edge (C") and by the point (C') of the sock (C) introduced into the ejector tube (4).

## Revendications

1. Dispositif pour une machine automatique à retourner les chaussettes (1) alimentée par une remailleuse, caratérisé par
- des moyens (5, 6, 7, 8) de mesure de la longueur de la chaussette (C), disposés sur le chemin de la chaussette après son retournement,
- des moyens (10) de déviation pour la détermination d'un des deux chemins différents que doit suivre, à la sortie de la retourneuse, la chaussette (C), selon qu'elle est entièrement ou seulement en partie retournée,
- des moyens de manoeuvre (9) qui sont commandés par les moyens (5, 6, 7, 8) de mesure et qui actionnent les moyens de déviation (10) de telle sorte que la chaussette est dirigée vers l'un ou l'autre des chemins de sortie, suivant qu'elle est entièrement ou seulement en partie retournée.

2. Dispositif selon la revendication 1, caractérisé en ce que les moyens de mesure sont constitués par un organe de détection du passage de la chaussette, un organe de contrôle de la durée de fonctionnement du détecteur, ainsi que d'un dispositif de comparaison du temps de fonctionnement du détecteur de passage de la chaussette avec un temps étalon, réglable selon la longueur de la chaussette à retourner.

3. Dispositif selon la revendication 1, caractérisé en ce que les moyens de mesure sont constitués par deux organes de détection du passage de la chaussette, lesquels sont espacés entre eux d'une distance réglable correspondant à la longueur exacte, ou légèrement plus faible, de la chaussette complètement retournée.

4. Dispositif selon la revendication 2 ou 3, caractérisé en ce que les organes de détection du passage de la chaussette sont constitués par des détecteurs de rayons lumineux, de préférence des cellules photo-électriques (5, 7), reliés à un circuit de commande.

5. Dispositif selon la revendication 3 ou 4, caractérisé en ce que dans le dernier tronçon du tube d'éjection (4) sont fixés deux colliers de position réglable dont chacun supporte une cellule photo-électrique (5, 7) et un réflecteur (6, 8) correspondant, positionnés de manière diamétralement opposée.

6. Dispositif selon la revendication 5, caractérisé en ce que, au-dessous de la sortie dirigée vers le bas du tube d'éjection (4), est disposé une glissière (10) pivotant sur un axe horizontal et reliée à un levier actionné par la tige de piston d'un cylindre (9) monté lui-même sur un support fixe, la glissière (10) pouvant prendre une position verticale ou inclinée suivant la position rentrée ou sortie de la tige de piston du cylindre (9), cette position de la tige de piston du cylindre (9) étant commandée par des impulsions données par les cellules photo-électriques (5, 7) au circuit de commande.

7. Dispositif selon la revendication 6, caractérisé en ce que le circuit de commande est influencé par les cellules photo-électriques (5, 7) de telle façon qu'il commande la sortie de la tige de piston du cylindre (9), et amène donc la glissière (10) en position inclinée, lorsque les deux cellules photo-électriques (5, 7) sont obscurcies en même temps par le bord (C") et la pointe (C') de la chaussette (C) engagée dans le tube d'éjection (4).

8. Dispositif selon la revendication 6, caractérisé en ce que le circuit de commande et les deux cellules photo-électriques (5, 7) sont reliés de telle façon que lorsque celles-ci sont obscurcies en même temps par le bord (C") et la pointe (C') de la chaussette (C) engagée dans le tube d'éjection (4), la tige de piston du cylindre (9) se rétracte et que la glissière (10) prenne une position verticale.
